# EUROPÄISCHE PATENTSCHRIFT

(11) **EP 4 257 774 B1**
(45) Veröffentlichungstag und Bekanntmachung des Hinweises auf die Patenterteilung: **24.12.2025**
(21) Anmeldenummer: 23166042.4
(22) Anmeldetag: 30.03.2022
(51) Int. Cl.: E04F 13/08, E04F 13/14

(54) **FASSADENPLATTE UND GEBÄUDEFASSADE MIT EINER FASSADENPLATTE**
FAÇADE PANEL AND BUILDING FAÇADE WITH A FAÇADE PANEL
PANNEAU DE FAÇADE ET FAÇADE DE BÂTIMENT DOTÉE D'UN PANNEAU DE FAÇADE

(43) Veröffentlichungstag der Anmeldung: 11.10.2023
(62) Teilanmeldung aus: 22165485.8
(73) Patentinhaber: HABAU Hoch- und Tiefbaugesellschaft m.b.H., 4320 Perg (AT)
(72) Erfinder: Haider, Christoph, 4280 Königswiesen (AT)
(74) Vertreter: KLIMENT & HENHAPEL

(56) Entgegenhaltungen:
- WO-A1-2014/106625
- CH-A5- 681 316
- DE-A1- 2 305 394
- DE-A1- 3 621 201
- KR-A- 20070 037 737

## Beschreibung

### GEBIET DER ERFINDUNG

Die vorliegende Erfindung betrifft eine Fassadenplatte mit einer einbetonierten, vorzugsweise in Beton gegossenen, gitterförmigen Bewehrung. Außerdem betrifft die Erfindung eine Gebäudefassade mit zumindest einer solchen Fassadenplatte sowie weiterhin umfassend eine tragende Gebäudeaußenwand, eine in einem Abstand dazu verlaufende, durch eine Mehrzahl an Fassadenplatten aufgebaute Außenfassade und ein Verankerungssystem zur Befestigung der Fassadenplatten an der Gebäudeaußenwand.

### STAND DER TECHNIK

Bei der Gebäudeaußenwand handelt es sich typischerweise um einen Gebäudeteil, der vor Ort hergestellt wird, also beispielsweise eine mittels Ortbeton oder Transportbeton hergestellte Gebäudeaußenwand. Alternativ dazu kann es sich dabei aber auch um einen Gebäudeteil handeln, der durch vorgefertigte Wandbauteile zusammengesetzt ist. Diese können ebenfalls aus Beton gefertigt (Betonfertigteile), grundsätzlich aber auch aus einem anderen Werkstoff hergestellt sein. Auch ein Aufbau als Ziegelwand ist denkbar.

Oft verhält es sich dabei so, dass derartige Gebäudeaußenwände zwar einfach herzustellen, stabil und sehr tragfähig, optisch jedoch in Regel wenig ansprechend, ja sogar trist sind.

Außenfassaden stellen jedoch die Visitenkarte eines Gebäudes dar. Demgemäß trachten sowohl Architekten als auch Bauherren danach, Außenfassaden optisch ansprechend zu gestalten. Darüber hinaus erfüllen Außenfassaden auch diverse statische aber auch bauphysikalische Aufgaben, wie beispielsweise Wärmedämmung und Beschattung. Darüber hinaus dienen Außenfassaden oft auch der Stromproduktion mittels Solarpanelen.

Um all diese Aufgaben erfüllen zu können, ist es üblich, der tragenden Gebäudeaußenwand eine Außenfassade vorzuhängen (oft auch als hinterlüftete Fassade bezeichnet), die aus einer Mehrzahl an Fassadenplatten aufgebaut ist, die individuell gestaltbar (hinsichtlich ihrer Form, Oberfläche, Materialien) sind und gegebenenfalls auch technische Zwecke erfüllen (zur Kühlung des Gebäudes, beispielsweise als begrünte Fassaden mit Bewässerungssystemen, etc.).

Da die Außenfassade vor Ort montiert werden muss, ist es wichtig, dass die Befestigung der Außenfassade an der Gebäudeaußenwand möglichst einfach erfolgen kann. Darüber hinaus soll aber auch größtmöglich Flexibilität gegeben sein, was die Anordnung und Ausrichtung der Fassadenplatten untereinander betrifft.

So kann es beispielsweise gewünscht sein, dass durch die Anordnung der Fassadenplatten eine große, einheitlich ebene Fläche als Außenfassade ausgebildet werden soll, in anderen Fällen kann es hingegen erforderlich sein, dass bestimmte Fassadenplatten zueinander oder aber in Bezug auf die tragende Gebäudeaußenwand in einem bestimmten Winkel angeordnet werden sollen.

In der überwiegenden Anzahl von Anwendungsfällen kommt es aber jedenfalls darauf an, dass die Außenfassade eine ebene, vertikal verlaufende Fläche ausbildet.

Als besonders vorteilhaft hat sich in der Praxis der Einsatz von Betonfassadenplatten herausgestellt. Diese bieten zahlreiche Gestaltungsmöglichkeiten, können in hoher Qualität wirtschaftlich hergestellt werden, sind robust und weisen für die meisten Einsatzzwecke sehr gute mechanische/statische Eigenschaften auf.

Eine Herausforderung bei der Montage stellt allerdings das hohe Gewicht von Betonfassadenplatten dar, welches darüber hinaus eine verlässliche Verankerung jeder Platte an der Gebäudeaußenwand erfordert.

Darüber hinaus erfordert die Gestaltung einer gleichmäßig vertikal verlaufenden Außenfassade eine exakte Ausrichtung der Fassadenplatten untereinander andernfalls die Außenfassade uneben erscheint.

Aus dem Stand der Technik ist beispielsweise aus der KR 10-2007-0037737 eine herkömmliche Montagehalterung für schwere Fassadenplatten beispielsweise aus Beton, Granitstein oder Marmor an Gebäuden bekannt geworden, die in den Figuren 1 und 2 gezeigt wird. Ein erster Trägerbauteil ist dabei an der Rückseite einer ersten Fassadenplatte angeordnet und mit dieser verschraubt. Der erste Trägerbauteil ist weiters mit einem zweiten Trägerbauteil verschraubt. Der zweite Trägerbauteil ist wiederum mit einem Vertikalrahmen verschraubt, welcher Vertikalrahmen in vertikaler Richtung durchgehend entlang der Gebäudeaußenwand befestigt ist. Eine weitere zweite Fassadenplatte, die oberhalb der ersten Fassadenplatte befestigt ist, wird mittels einer Längsnut, die sich entlang der unteren Schmalseite der zweiten Fassadenplatte in Längsrichtung erstreckt und die etwa mittig der Materialstärke der Fassadenplatte angeordnet ist, an einem Winkelfortsatz des ersten Trägerbauteils der darunter befindlichen ersten Fassadenplatte aufgesteckt.

Wie in der KR 10-2007-0037737 selbst dazu ausgeführt wird ist bei dieser herkömmlichen Montagehalterung jedenfalls nachteilig, dass die Befestigung des Außenmaterials an der Gebäudewand sehr aufwendig ist. Die Abstände zwischen der Vorderseite der Fassadenplatten und dem an der Gebäudewand zu befestigenden Vertikalrahmen an der Rückseite der Fassadenplatten können nur sehr umständlich justiert werden, wobei zur Feinjustierung von Unebenheiten der Außenfassade mehrere Wiederholungen erforderlich sind, um die Lage der Trägerbauteile entsprechend einzustellen. Ebenso lassen sich die Abstände zwischen benachbarten oberen und unteren Fassadenplatten nur sehr umständlich verstellen. Da die Fassadenplatten von der oberen Seite her durchhängen bzw. sich durchbiegen, werden insbesondere die Fassadenplatten an ihrer unteren Schmalseite, an der sie mittels der dort angeordneten Längsnut jeweils auf einem unterhalb befindlichen ersten Trägerbauteil aufsitzen, stärker belastet. Durchbiegungen der Fassadenplatten sowie das Absacken der schweren oberen Fassadenplatten auf die unterhalb montierten Fassadenplatten führen allerdings zu Rissen und Beschädigungen des Außenmaterials, weshalb diese herkömmliche Montagehalterung für eine möglichst einfache, rasche und sichere Montage von Fassadenplatten an einer Gebäudeaußenfassade nicht geeignet ist.

Aus der CH 681 316 A5 ist weiters eine Plattenhalterung für herkömmliche Fassadenplatten bekannt geworden mit einem von einer Gebäudeaußenwand abstehenden Trägerbauteil und einem darin verschiebbar gelagerten Trägerarm, der an der Rückseite der Fassadenplatten mit diesen verschraubt wird. Mit der Plattenhalterung kann zwar der Abstand zwischen den Fassadenplatten und der Gebäudeaußenwand justiert werden, eine relative Winkelausrichtung des Trägerbauteils sowie des innerhalb des Trägerbauteils verschiebbar gelagerten Trägerarms zueinander ist jedoch mit dieser Plattenhalterung nicht möglich. In nachteiliger Weise können mit dieser Plattenhalterung daher weder Unebenheiten zwischen benachbarten Fassadenplatten der Außenfassade, noch die Abstände zwischen benachbarten Fassadenplatten justiert werden.

Die DE 23 05 394 A1 betrifft eine Fassadenplatte, die jeweils mit zwei unterschiedlichen Verbindungseinrichtungen an einer Gebäudewand befestigt ist. Die erste obere Verbindungseinrichtung ermöglicht eine scharnierartige Lagerung der Fassadenplatte, die in der oberen Verbindungseinrichtung um eine Drehachse, die parallel zur Gebäudewand verläuft, drehbar bzw. klappbar in Bezug zur Gebäudewand gelagert ist. Die zweite untere Verbindungseinrichtung sorgt jedoch in Kombination mit der oberen Verbindungseinrichtung für eine starre Halterung der betreffenden Fassadenplatte in deren Montageposition in Bezug zur Gebäudefassade. Eine relative Winkelausrichtung der solcherart starr befestigten Fassadenplatte ist nicht möglich, weshalb auch mit dieser Plattenhalterung Unebenheiten der Außenfassade sowie Abstände zwischen benachbarten Fassadenplatten nicht justiert werden können.

Aus der DE 36 21 201 A1 ist ein Anker für die Befestigung von nicht näher definierten Platten an Wänden oder Decken bekannt, wobei der Anker aus einer Sockelplatte, einer an der Sockelplatte angeschweißten Tragplatte sowie einer drehbar beweglich mit der Tragplatte verbundenen plattenförmigen Befestigungslasche besteht. Ein Hinweis, dass der Befestigungsanker für Fassadenplatten konzipiert wäre, fehlt in der DE 36 21 201 A1. Mittels Befestigungsstiften, die in Querrichtung in die plattenförmige Befestigungslasche eingesteckt werden und die gemeinsam in die Platten einzementiert werden, können die Wand- oder Deckenplatten am Anker befestigt werden. Nach Justieren der entsprechenden Einbaulage zwischen der Tragplatte und der Befestigungslasche ist es allerdings erforderlich, deren relative Lage zueinander mittels einer Schweißverbindung zu fixieren. Auch mit dieser Plattenhalterung können sowohl Unebenheiten zwischen benachbarten Fassadenplatten an einer Außenfassade, als auch Abstände zwischen benachbarten Fassadenplatten nicht justiert werden. Überdies ist das Herstellen einer Schweißverbindung zur Fixierung der Montagelage der beweglichen Bauteile des Ankers aufwendig, weshalb auch diese Montagehalterung für eine möglichst einfache, rasche und sichere Montage von Fassadenplatten einer Gebäudeaußenfassade nicht geeignet ist.

Aus der WO 2014/106625 A1 ist weiters ein Betonfertigelement mit einer textilen Bewehrung und mit Befestigungselementen bekannt geworden, die unmittelbar mit der textilen Bewehrung verbunden sind. Die Befestigungselemente können abgewinkelt ausgebildet sein und die Flachseite eines Betonfertigelements, das beispielsweise als Fassadenplatte verwendet werden kann, durchsetzen. An der Flachseite eines solchen Betonfertigelements ragen somit plattenförmige Verbindungsabschnitte im Wesentlichen rechtwinkelig aus dem Grundkörper des Betonfertigelements, die zur Montage einer solchen Fassadenplatte an einem Traggerüst dienen können.

Nachteilig bei einer solchen Fassadenplatte gemäß WO 2014/106625 A1 ist jedoch, dass die Befestigungselemente entweder mit einem Klebstoff mit der textilen Bewehrung verklebt sind, oder jedes Befestigungselement einen Kopf aufweist, wobei der jeweilige Kopf in die textile Bewehrung eingesteckt wird. Der Kopf eines solchen Befestigungselements kann dazu beispielsweise zylinderförmig mit einer außen umlaufenden Nut ausgebildet sein, wobei der Kopf so zwischen die Bewehrungsfasern der textilen Bewehrung eingesteckt wird, dass diese in der umlaufenden Nut an gegenüberliegenden Seiten des Kopfes vorbeilaufen. Im Falle einer textilen Bewehrung mit zwei Bewehrungslagen ist es weiters denkbar, jeweils einen Abschnitt der abgewinkelten Befestigungselemente zwischen die zwei Bewehrungslagen einzustecken. Obwohl die solcherart mit der Bewehrung durch Verkleben oder Einstecken in die Bewehrungsfasern verbundenen Befestigungselemente in den Beton eingegossen werden, ist es dennoch nicht ausgeschlossen, dass sich die Befestigungselemente bei entsprechend hoher Belastung, insbesondere bei Erschütterungen, während der Montage einer solchen Fassadenplatte lockern und folglich nur mehr unzureichend mit dem Bewehrungsmaterial verbunden sind. Eine sichere Befestigung dieser Fassadenplatten an einem Traggerüst ist in einem solchen Fall jedoch nicht mehr gewährleistet.

Außerdem kann insbesondere aufgrund von Fertigungsungenauigkeiten nicht ausgeschlossen werden, dass bei einzelnen Fassadenplatten die jeweils ortsfest in Beton eingegossenen, plattenförmigen Verbindungsabschnitte relativ zueinander an jeweils unterschiedlichen Positionen und/oder in unterschiedlichen Winkellagen bzw. Winkelstellungen aus dem jeweiligen Grundkörper der Fassadenplatten ragen. Eine Feinjustierung der Lage, insbesondere der Winkellage der plattenförmigen Verbindungsabschnitte in Bezug zur Fassadenplatte ist jedoch nicht möglich, weshalb die aus WO 2014/106625 A1 bekannt gewordene Fassadenplatte für eine möglichst rasche, sichere und einfache Errichtung einer Außenfassade mit hohem Vorfertigungsgrad nicht geeignet ist.

### AUFGABE DER ERFINDUNG

Es ist daher eine der Aufgaben der Erfindung, eine Fassadenplatte bereitzustellen, die besonders einfach, rasch und sicher zu montieren ist und die ein geringeres Gewicht sowie eine geringere Bauteildicke aufweist als vergleichbare herkömmliche Betonfassadenplatten.

Eine der Aufgaben der Erfindung ist es, eine Gebäudefassade vorzuschlagen, bei welcher sichergestellt werden kann, dass die die Außenfassade ausbildenden Fassadenplatten, eine gleichmäßig ebene Fläche ausbilden.

Es ist eine weitere Aufgabe der Erfindung, sicherzustellen, dass die Abstände zwischen den einzelnen Fassadenplatten der Außenfassade stets gleich groß sind.

Weiters soll die erfindungsgemäße Gebäudefassade möglichst einfach zu montieren sein, insbesondere eine rasche und sichere Montage auf der Baustelle ermöglichen und eine etwaig vorhandene Dämmebene an möglichst wenig Stellen durchdringen.

Auch soll eine erfindungsgemäße Gebäudefassade einen möglichst hohen Vorfertigungsgrad besitzen.

Schlussendlich soll die erfindungsgemäße Gebäudefassade in bestimmten Anwendungsfällen auch eine winkelige Anordnung der Fassadenplatten ermöglichen, entweder zueinander oder aber in Bezug auf die tragende Gebäudeaußenwand.

### DARSTELLUNG DER ERFINDUNG

Erfindungsgemäß ist es daher vorgesehen, dass eine Fassadenplatte mit einer einbetonierten, vorzugsweise in Beton gegossenen, gitterförmigen Bewehrung versehen ist, beispielsweise einer Stahl-, Carbon- oder Glasfaserbewehrung, wobei zumindest ein an der Bewehrung befestigtes Anbindungsmittel vorgesehen ist, das mit einem Überstand aus dem Beton ragt, und das vorzugsweise mit dem Beton vergossen ist, und wobei die Befestigung des zumindest einen Anbindungsmittels an der Bewehrung über plattenförmige Klemmelemente erfolgt, wobei ein erstes Klemmelement an einer Seite der Bewehrung angeordnet ist und ein zweites Klemmelement, an einer der ersten Seite gegenüberliegenden Seite der Bewehrung angeordnet ist, und wobei das zumindest eine Anbindungsmittel in einer Richtung quer, vorzugsweise normal, zur Ebene der Bewehrung verläuft, wobei die beiden Klemmelemente eine Form aufweisen, welche größer ist als eine Maschenöffnung der gitterförmigen Bewehrung.

Vorteilhaft können die entsprechend vorgefertigten Fassadenplatten daher ohne weitere Bearbeitung sofort mit dem Verankerungssystem verbunden werden.

In einer bevorzugten Ausführung der erfindungsgemäßen Fassadenplatte kann es sich bei der gitterförmigen Bewehrung um eine Bewehrung aus Kohlenstofffasern handeln.

Erfindungsgemäß ist eine Fassadenplatte so ausgeführt, dass es sich bei dem zumindest einen Anbindungsmittel um eine Schraube handelt, die durch eine Öffnung des ersten Klemmelements, eine Maschenöffnung der gitterförmigen Bewehrung sowie eine Öffnung des zweiten Klemmelements geführt ist und mittels welcher die beiden Klemmelemente mit der Bewehrung verschraubt sind.

Die Klemmelemente werden in einer bevorzugten Ausführungsform der Erfindung mittels einer Schrauben/Mutter Kombination gegen die Bewehrung geklemmt. Die dabei zum Einsatz kommende Schraube bzw. kommenden Schrauben fungieren gleichzeitig als Anbindungselemente für das Verankerungssystem. Die Längen der Schrauben sind so gewählt, dass sie mit einem Überstand aus dem gegossenen Beton ragen.

In einer weiteren bevorzugten Ausführungsform einer erfindungsgemäßen Fassadenplatte können die beiden Klemmelemente in befestigter Lage beidseitig der Bewehrung so angeordnet sein, dass sie entweder zumindest eine Maschenöffnung der Bewehrung überspannen oder keine Maschenöffnung vollkommen überspannen, wobei die Klemmung der beiden Klemmelemente asymmetrisch über zumindest einen Knotenpunkt der Bewehrung erfolgt. Im zweitgenannten Fall können die beiden plattenförmigen Klemmelemente so angeordnet sein, dass sie lediglich einen Teil einer Maschenöffnung überdecken.

Im Rahmen der Erfindung können bei einer Fassadenplatte die beiden Klemmelemente jeweils gleich groß sein.

In einer alternativen Ausführung kann bei einer Fassadenplatte gemäß der Erfindung das erste Klemmelement länger sein als das zweite Klemmelement, wobei das erste Klemmelement vorzugsweise eine oder mehrere Öffnungen hat sowie eine Form aufweist, die mehrere Maschenöffnungen der gitterförmigen Bewehrung überspannt.

In einer weiteren Ausführungsform der Erfindung können bei einer erfindungsgemäßen Fassadenplatte sowohl die Bewehrung als auch die Anbindungsmittel mit dem Beton vergossen sein.

Die eingangs genannte erfindungsgemäße Aufgabe wird auch durch eine Gebäudefassade mit zumindest einer Fassadenplatte gemäß der Erfindung gelöst.

Bei einer erfindungsgemäßen Gebäudefassade, welche neben der zumindest einen oder den mehreren erfindungsgemäßen Fassadenplatten weiterhin eine tragende Gebäudeaußenwand, eine in einem Abstand dazu verlaufende, durch eine Anzahl an Fassadenplatten aufgebaute Außenfassade sowie ein Verankerungssystem zur Befestigung zumindest einer der Fassadenplatten an der Gebäudeaußenwand umfasst, umfasst das Verankerungssystem zumindest einen ersten und einen zweiten Trägerbauteil, wobei der erste Trägerbauteil einerseits mit einer Fassadenplatte verbunden ist und andererseits mit dem zweiten Trägerbauteil und der zweite Trägerbauteil außerdem mit der Gebäudeaußenwand verbunden ist, wobei die Verbindung zwischen erstem und zweitem Trägerbauteil eine relative Winkelausrichtung und Fixierung der beiden Trägerbauteile zueinander ermöglicht.

Bei den Trägerbauteilen handelt es sich bevorzugt um Edelstahlbauteile, gegebenenfalls um Bauteile aus legiertem Stahl.

In einer bevorzugten Ausführungsform der Erfindung ist es vorgesehen, dass es sich bei der Verbindung zwischen erstem und zweitem Trägerbauteil um eine Verschraubung handelt. Hierdurch kann sowohl die winkelige Ausrichtung als auch die Fixierung der beiden Trägerbauteile zueinander vor Ort, auf der Baustelle rasch und sicher vorgenommen werden.

Erfindungsgemäß kann weiters vorgesehen sein, dass der erste Trägerbauteil einen Verankerungsabschnitt umfasst, über welchen der erste Trägerbauteil mit der zumindest einen Fassadenplatte verbunden ist, und der zweite Trägerbauteil einen Verankerungsabschnitt umfasst, über welchen der zweite Trägerbauteil mit der Gebäudeaußenwand verbunden ist. Über die Verankerungsabschnitte können die beiden Trägerbauteile daher sicher mit der zumindest einen Fassadenplatte bzw. der tragenden Gebäudeaußenwand verbunden werden. Die Verankerungsabschnitte können dabei hinsichtlich Form und Befestigungsmittel auf spezifische Gegebenheiten abgestimmt werden und wie noch gezeigt werden wird, auch zusätzliche Aufgaben erfüllen.

Erfindungsgemäß kann es weiters vorgesehen sein, dass der erste Trägerbauteil einen von dessen Verankerungsabschnitt in Richtung der Gebäudeaußenwand abstehenden Verbindungsabschnitt umfasst und der zweite Trägerbauteil einen von dessen Verankerungsabschnitt in Richtung der Außenfassade abstehenden Verbindungsabschnitt umfasst und die beiden Verbindungsabschnitte jeweils einen Überlappungsbereich aufweisen, innerhalb welchem die Verbindung der beiden Trägerbauteile erfolgt.

Gemäß einer weiteren bevorzugten Ausführungsform kann dabei im Überlappungsbereich des Verbindungsabschnitts des ersten Trägerbauteils und/oder des Verbindungsabschnitts des zweiten Trägerbauteils jeweils mindestens ein Verbindungselement vorgesehen sein, insbesondere mindestens eine Öffnung vorgesehen sein, über welche die beiden Verbindungsabschnitte miteinander verbunden, vorzugsweise verschraubt sind, wobei die Öffnungen unterschiedliche Abstände zur Außenfassade aufweisen können. Als Verbindungselement werden dabei vorgefertigte Elemente, die Bestandteil der beiden Verbindungsabschnitte sind, verstanden. Diese können entweder für sich alleine bereits eine Verbindung ermöglichen, oder aber, wie beispielsweise im Fall von Öffnungen, unter Verwendung eines weiteren Elementes wie beispielsweise einer Schraube.

Die unterschiedlichen Abstände der Verbindungselemente ermöglichen eine Justierung des Verankerungssystems dahingehend, als der Abstand zwischen einer Fassadenplatte sowie der tragenden Gebäudeaußenwand in durch die Abstände vorgegebene Grenzen einstellbar ist.

In einer bevorzugten Ausführungsform der Erfindung handelt es sich bei den Trägerbauteilen um Stahlbleche, insbesondere gekantete Stahlbleche, wobei die Verankerungsabschnitte und Verbindungsabschnitte jeweils einen Schenkel ausbilden. Bevorzugt sind Verankerungsabschnitt und Verbindungsabschnitt eines jeden Trägerbauteils daher plattenförmig ausgebildet, das heißt deren Dicke ist gering gegenüber deren Länge und Breite.

Die Anordnung der Trägerbauteile an der Gebäudefassade erfolgt daher vorzugsweise so, dass in einer Blickrichtung parallel zur Außenfassade und normal auf eine Aufstandsebene des Gebäudes der Verankerungsabschnitt und der Verbindungsabschnitt eines jeden Trägerbauteils winkelig, vorzugsweise rechtwinkelig, zueinander verlaufen, so dass das Widerstandsmoment für den gegebenen Lastfall der Verankerungs- und Verbindungsabschnitte entsprechend ausgenutzt werden kann.

Konkret verläuft in diesem Fall ein Verankerungsabschnitt im Wesentlichen parallel zu einer Fassadenplatte bzw. parallel zur tragenden Gebäudeaußenwand. Ein Verbindungsabschnitt verläuft in diesem Fall im Wesentlichen normal zur Fassadenplatte bzw. Gebäudeaußenwand. Die vorzugsweise vorgesehen Verbindung mittels Verschraubung erfolgt in eine Richtung ebenfalls parallel zu einer Fassadenplatte bzw. Gebäudeaußenwand sowie parallel zur Aufstandsebene des Gebäudes.

In der Regel wird eine Außenfassade durch eine Vielzahl an Fassadenplatten aufgebaut, wobei jede Fassadenplatte mit dem beschriebenen Verankerungssystem an der Gebäudeaußenwand befestigt ist. Um Gewicht des Verankerungssystems einsparen zu können, kann es weiters vorgesehen sein, dass in einer Blickrichtung parallel zur Außenfassade und im Wesentlichen parallel zur Aufstandsebene des Gebäudes gesehen, zumindest ein Verbindungsabschnitt, vorzugsweise beide Verbindungsabschnitte des Verankerungssystems, dreieckig ausgebildet sind und der Überlappungsbereich eines jeden Verbindungsabschnitts durch einen Eckenabschnitt ausgebildet ist. Dadurch ist gewährleistet, dass die Verbindungsabschnitte lediglich jene Größe aufweisen, die sie zur Erfüllung ihres technischen Zwecks auch tatsächlich benötigen und unnötiges Gewicht eingespart wird.

Um die Ausrichtung der Fassadenplatten zueinander zu erleichtern, kann in weiteren Ausführungsform der Erfindung zumindest eine Ausrichtnase vorgesehen sein, welche eine Begrenzungskante der Innenfläche einer Fassadenplatte überragt und in eine Aufnahme eingreift, die an einer benachbarten Fassadenplatte angeordnet ist.

Erfindungsgemäß kann dabei eine Ausricntnase pro Fassadenplatte oder können mehrere Ausrichtnasen pro Fassadenplatte vorgesehen sein, welche verschiedene Begrenzungskanten einer Fassadenplatte überragen und daher eine fluchtende Ausrichtung mit einer oder mehreren benachbarten Fassadenplatten ermöglichen.

Gemäß einer besonders bevorzugten Ausführungsform der Erfindung kann es vorgesehen sein, dass die zumindest eine Ausrichtnase durch jeweils einen Abschnitt des Verankerungsabschnitts des ersten Trägerbauteils gebildet ist. Mit anderen Worten kann die Dimensionierung oder Anbringung eines Verankerungsabschnitts des ersten Trägerbauteils an einer Fassadenplatte derart erfolgen, dass zumindest ein Teil des Verankerungsabschnitts eine Begrenzungskante einer Fassadenplatte überragt. Derart kann ein Eingreifen der Ausrichtnase in eine Aufnahme der benachbarten Fassadenplatte und damit eine exakte Ausrichtung ermöglicht werden.

Bevorzugt verjüngt sich die Aufnahme in Eingreifrichtung, so dass einerseits das Einführen der Ausrichtnase während der Montage erleichtert wird, andererseits die Ausrichtnase in der Aufnahme aber auch eine gewisse Fixierung erfährt, wenn die Verjüngung entsprechend dimensioniert ist.

Als besonders einfach zu realisierende Ausführungsform einer Aufnahme kann es vorgesehen sein, dass diese durch zwei voneinander beabstandete Leisten, vorzugsweise Blechleisten gebildet ist.

Vorzugsweise ist die Aufnahme an der Innenfläche einer Fassadenplatte angeordnet und erstreckt sich die Breite einer Aufnahme von der Innenfläche in Richtung der Gebäudeaußenwand, wobei die Breite durch Wahl eines Distanzelementes einstellbar ist, in dem die Leisten unter Zwischenlage des Distanzelementes mit einer Fassadenplatte verschraubt sind.

Während grundsätzlich verschiedenste Fassadenplatten zur Ausbildung der Außenfassade verwendet werden können, ist gemäß einer weiteren bevorzugten Ausführungsform der Erfindung eine Außenfassade vorgesehen, dass zumindest eine Fassadenplatte, vorzugsweise alle Fassadenplatten, aus einem Verbundwerkstoff umfassend Beton und eine gitterförmige Bewehrung aus Kohlenstofffasern gefertigt ist bzw. sind. Ein solcher Verbundwerkstoff wird auch Carbonbeton genannt.

Dieser Verbundwerkstoff bzw. die Bewehrung weist gegenüber herkömmlichem Stahlbeton eine wesentlich höhere (bis zu 7-fache) Zugfestigkeit auf und ist nicht rostbar. Dieser Umstand führt dazu, dass die Bauteile der erfindungsgemäßen Fassadenplatten entsprechend dünner gebaut werden können als herkömmliche Betonfassadenplatten und dadurch Ressourcen eingespart werden können. Gegenüber herkömmlichen Betonfassadenplatten kann die Bauteildicke um mehr als 50% verringert werden. Darüber hinaus bedeutet eine Verringerung der Bauteildicke auch ein geringeres Gewicht jeder Fassadenplatte.

Dieser Umstand führt in Kombination mit der erfindungsgemäßen Gebäudefassade dazu, dass insbesondere die Winkelausrichtung und Fixierung des ersten und zweiten Trägerbauteils zueinander nicht durch unnötig schwere Fassadenplatten beeinträchtigt bzw. verunmöglicht wird.

Hierbei ist besonders zu berücksichtigen, dass die Montage der Fassadenplatten auf der Baustelle erfolgt und daher unter Umständen unter widrigen Bedingungen, jedenfalls aber auch in großer Höhe.

Die Vorteile einer erfindungsgemäßen Gebäudefassade werden daher durch den Einsatz von Fassadenplatten aus Carbonbeton nochmals verstärkt.

Um eine rasche und sichere Befestigung der Fassadenplatten am Verankerungssystem zu ermöglichen, ist es vorteilhaft, dass die erfindungsgemäßen Fassadenplatten bereits mit entsprechend montierten Anbindungsmitteln, über welche die Befestigung erfolgen kann, an die Baustelle geliefert werden.

Erfindungsgemäß erfolgt die Anbindung der zumindest einen oder der mehreren erfindungsgemäßen Fassadenplatten an das Verankerungssystem, insbesondere an die entsprechenden ersten Trägerbauteile, über das zumindest eine oder über die mehreren jeweils mit einem Überstand aus dem Beton ragenden Anbindungsmittel, wobei es sich bei dem zumindest einen Anbindungsmittel um eine Schraube handelt.

### KURZE BESCHREIBUNG DER FIGUREN

Im Anschluss erfolgt nun eine detaillierte Beschreibung der Erfindung anhand von konkreten Ausführungsbeispielen. Dabei zeigen:
- Fig. 1: eine Schnittansicht eines Teils einer erfindungsgemäßen Fassade von der Seite gemäß Schnittlinie B-B aus Fig. 2;
- Fig. 2: eine Schnittansicht eines Teils einer erfindungsgemäßen Fassade von oben gemäß Schnittlinie A-A aus Fig. 1;
- Fig. 3: eine Schnittansicht eines Teils einer erfindungsgemäßen Fassade gemäß Schnittlinie C-C aus Fig. 1;
- Fig. 4: eine axonometrische Ansicht eines Teils einer erfindungsgemäßen Fassade von hinten;
- Fig. 5: eine Schnittansicht eines Teils einer erfindungsgemäßen Fassade gemäß Schnittlinie B-B aus Fig. 2;
- Fig. 6: einen zweiten Trägerbauteil;
- Fig. 7: einen ersten Trägerbauteil;
- Fig. 8: eine Schnittansicht einer ersten Ausführungsform eines Teils einer erfindungsgemäßen Fassade;
- Fig. 9: einen ersten Trägerbauteil gemäß Ausführungsform von Fig. 8;
- Fig. 10: eine axonometrische Ansicht einer zweiten Ausführungsform eines Teils einer Außenfassade von hinten;
- Fig. 11: eine Schnittansicht der in Fig. 10 gezeigten zweiten Ausführungsform;
- Fig. 12: eine Fassadenplatte mit Anbindungselement;
- Fig. 13-15: axonometrische Ansichten von Bewehrungen einer Fassadenplatte samt Anbindungselement bzw. Anbindungselementen.

Fig. 1 zeigt eine Schnittansicht eines Teils einer erfindungsgemäßen Gebäudefassade 1 gemäß Schnittlinie B-B aus Fig. 2. An einer tragenden Gebäudeaußenwand 2, die beispielsweise aus Ortbeton hergestellt sein kann, ist eine Außenfassade 3 angebracht. Die Außenfassade 3 umfasst eine Anzahl an erfindungsgemäßen Fassadenplatten 3a, 3b, ..., 3n, wobei in Fig. 1 der Einfachheit wegen lediglich zwei Fassadenplatten 3a,3b dargestellt sind, während in Fig. 5 dieselbe Gebäudefassade 1 mit drei Fassadenplatten 3a,3b,3c dargestellt ist.

Bei den erfindungsgemäßen Fassadenplatten 3a,3b,3c handelt es sich im dargestellten Ausführungsbeispiel um Fassadenplatten aus Carbonbeton. Die Bewehrung aus Kohlenstofffasern ist mit dem Bezugszeichen 18 versehen. Grundsätzlich ist aber auch der Einsatz anderer erfindungsgemäßer Fassadenplatten denkbar, beispielsweise von Fassadenplatten aus Beton mit einer herkömmlichen Stahlbewehrung oder einer Bewehrung aus Glasfasern.

Jede Fassadenplatte 3a, 3b, ..., 3n ist über ein Verankerungssystem 4 mit der tragenden Gebäudeaußenwand 2 verbunden. Das Verankerungssystem 4 umfasst einen ersten Trägerbauteil 5 sowie einen zweiten Trägerbauteil 6, wobei der erste Trägerbauteil 5 mit einer Fassadenplatte 3a verbunden ist und der zweite Trägerbauteil 6 mit der tragenden Außenfassade 2.

Aus Übersichtlichkeitsgründen ist in den Figuren 1, 2, 3 und 4 lediglich ein einzelnes Verankerungssystem 4 dargestellt, welches eine Fassadenplatte, im gegenständlichen Fall die Fassadenplatte 3a, an der tragenden Außenwand 2 verankert.

Wie bereits oben erwähnt umfasst eine erfindungsgemäße Gebäudefassade jedoch eine Anzahl an derartigen Fassadenplatten, wobei es erfindungsgemäß vorgesehen ist, dass jede Fassadenplatte dieser Anzahl an Fassadenplatten 3a, 3b, ..., 3n mit der tragenden Außenwand 2 über ein Verankerungssystem 4 verbunden ist, wie dies beispielsweise in Fig.5 anhand der Fassadenplatten 3a,3b dargestellt ist.

Die Trägerbauteile 5,6 sind im vorliegenden Ausführungsbeispiel winkelig ausgebildet, wie dies in Fig. 2, welche einen Schnitt gemäß Linie A-A aus Fig. 1 darstellt, sowie in den Figuren 6 und 7 ersichtlich ist. Als Trägerbauteil 5,6 kann beispielsweise ein gekantetes Stahlblech zum Einsatz kommen, wobei jeweils ein Schenkel einen Verankerungsabschnitt 5a,6a ausbildet und jeweils ein Schenkel einen Verbindungsabschnitt 5b,6b.

Die Verankerungsabschnitte 5a,6a dienen zur Verankerung der dargestellten Trägerbauteile 5,6 an der Fassadenplatte 3a bzw. an der tragenden Gebäudeaußenwand 2. Die Verbindungsabschnitte 5b,6b, dienen der Verbindung zwischen den beiden Trägerbauteilen 5,6.

Die Verankerung des im Wesentlichen plan an der tragenden Gebäudeaußenwand 2 anliegenden Verankerungsabschnitts 6a in der tragenden Gebäudeaußenwand 2 kann beispielsweise über Betondübel 24 erfolgen, das heißt der Trägerbauteil 6 wird, gegebenenfalls unter Zwischenlage eines oder mehrerer Distanzelemente 26, mit der tragenden Gebäudeaußenwand 2 verschraubt.

Die Verbindungsabschnitte 5b,6b verlaufen im Wesentlichen rechtwinkelig zu den Verankerungsabschnitten 5a,6a so dass sich diese Bauteile in dem Raum zwischen Außenfassade 3 und tragender Gebäudeaußenwand 2 in einem Überlappungsbereich 8 überlappen. Grundsätzlich ist es auch denkbar, dass die Verbindungsabschnitte 5a,6a nicht rechtwinkelig zu den Verankerungsabschnitten 5a,5b verlaufen. In diesem Fall ist es für die Funktion allerdings erforderlich, dass die Verbindungsabschnitte in gleichem Winkel von den Verankerungsabschnitten 5a,5b abstehen, so dass sich ein verbindbarer Überlappungsbereich 8 ausbilden kann.

In den vorliegend dargestellten Ausführungsbeispielen sind die Verbindungsabschnitte 5b,6b außerdem in einer Blickrichtung parallel zur Außenfassade und im Wesentlichen parallel zur Aufstandsebene des Gebäudes im Wesentlichen dreieckig ausgebildet, wobei der Überlappungsbereich 8 eines jeden Verbindungsabschnitts 5b,6b durch einen Eckenabschnitt ausgebildet ist.

Im Überlappungsbereich 8 ist sowohl im Verbindungsabschnitt 5b des ersten Trägerbauteils 5 als auch im Verbindungsabschnitt 6b des zweiten Trägerbauteils 6 zumindest ein Verbindungselement 16a,16b,16c angeordnet, über welche die beiden Verbindungsabschnitte 5b,6b miteinander verbunden werden können.

In den vorliegenden Ausführungsbeispielen sind die Verbindungselemente 16a,16b,16c als Öffnungen ausgebildet, über welche die beiden Verbindungsabschnitte 5b,6b miteinander verschraubt werden können. Für den Fall, dass mehrere Verbindungselemente 16a,16b,16c vorgesehen sind, können diese zueinander in einer Richtung normal oder parallel zur Fassadenplatte 3 beabstandet angeordnet. Auf diese Art und Weise kann die Länge des Überlappungsbereichs 8 eingestellt werden und damit der Abstand zwischen der Außenfassade 3 und der tragenden Gebäudeaußenwand 2. Der dadurch variierbare Raum zwischen der Außenfassade 3 und der tragenden Gebäudeaußenwand 2 bietet Platz für Dämmmaterial 25, das an dieser Stelle vorgesehen sein kann.

Alternativ kann das mindestens eine Verbindungselement 16a,16b,16c auch als Langloch ausgebildet sein.

Fig. 4 zeigt eine axonometrische Ansicht des Verankerungssystems 4 mit Blick auf die Fassadenplatten 3a,3b von hinten, also dem Raum zwischen tragender Gebäudeaußenwand 2 und Fassadenplatten 3a,3b. Der besseren Übersichtlichkeit wegen sind sowohl die tragende Gebäudeaußenwand 2 als auch das alternativ vorhandene Dämmmaterial 25 nicht eingezeichnet. Die Enden der Betondübel 24, die normalerweise in der tragenden Gebäudeaußenwand 2 verankert wären, ragen daher in Fig. 4 ins Leere.

Sehr gut sind in Fig. 4 der Überlappungsbereich 8 erkennbar sowie die Verschraubung 7, mit welcher der Verbindungsabschnitt 5b des ersten Trägerbauteils 5 mit dem Verbindungsabschnitt 6b des zweiten Trägerbauteils 6 verbunden ist.

Zur besseren Ausrichtung einander benachbarter Fassadenplatten kann, wie in Fig. 8 dargestellt, eine Ausrichtnase 11 vorgesehen sein, die zumindest eine Begrenzungskante 10 einer Innenfläche 9 einer Fassadenplatte, hier konkret die Fassadenplatte 3a, überragt.

Die Ausrichtnase 11 greift in eine Aufnahme 12 ein, welche an einer benachbarten Fassadenplatte, hier konkret die Fassadenplatte 3b, angeordnet ist.

Die Aufnahme 12 kann in Eingreifrichtung verjüngt ausgebildet sein um das Einführen zu erleichtern und eine Art Presssitz zu erzeugen, um Geräusch emittierende Vibrationen zu verhindern. Die Breite der Aufnahme 12 erstreckt sich von der Fassadenplatte 3b in Richtung der tragenden Gebäudeaußenwand.

Die Ausrichtnase 11 kann dabei entweder durch einen Abschnitt des Verankerungsabschnitts 5a des Trägerbauteils 5 ausgebildet sein, wie dies in den Figuren 8 und 9 dargestellt ist, oder aber als separater Bauteil an der Innenfläche 9 einer Fassadenplatte 3a angeordnet sein, wie dies in den Figuren 10, 11 dargestellt ist.

In beiden Fällen kann die Aufnahme 12 durch zwei voneinander beabstandete Blechleisten 13a,13b gebildet sein, die an der Fassadenplatte 3b befestigt, insbesondere mit dieser verschraubt, sind.

Unabhängig davon, ob die Ausrichtnase 11 durch einen Abschnitt des Verankerungsabschnitts 5a gebildet ist oder aber durch einen separaten Bauteil, kann es vorgesehen sein, dass die Leiste 13a in der benachbarten Fassadenplatte 3b versenkt angeordnet ist. Zu diesem Zweck ist die Fassadenplatte 3b mit einer entsprechenden Ausnehmung 27 versehen. Die Ausrichtnase 11 kann dadurch fluchtend mit der Innenfläche 9 der Fassadenplatte 3a verlaufen.

Figuren 12 bis 15 zeigen Anbindungsmöglichkeiten des Verankerungsabschnittes 5a an eine Fassadenplatte 3a.

Wie bereits oben ausgeführt handelt es sich in den gezeigten Ausführungsbeispielen bei den Fassadenplatten um Carbonbetonfassadenplatten 3a,3b,3c, jedenfalls aber um erfindungsgemäße Fassadenplatten, die eine Bewehrung 18 aufweisen.

Unabhängig von der Art der Bewehrung 18 sind an dieser Anbindungsmittel 17 fixiert, die mit einem Überstand 20 den Beton 19 überragen und mit diesem vorzugsweise vergossen sind. Die Anbindungsmittel 17 dienen dazu, die Anbindung der Fassadenplatten an das Verankerungssystem 4 herzustellen, insbesondere die Anbindung an den Trägerbauteil 5.

Die Fixierung der Anbindungsmittels 17 an der Bewehrung 18 erfolgt über Klemmelemente 21a,21b, die mehr oder weniger plattenförmig ausgebildet sein können, wie dies in den Figuren 12 bis 15 dargestellt ist. Die beiden Klemmelemente 21a,21b sind beidseitig der Bewehrung 18 angeordnet und überspannen in der in Fig. 14 dargestellten Ausführungsform eine Maschenöffnung 23 der Bewehrung 18. In der in Fig. 13 dargestellten Ausführungsform sind die Klemmelemente 21a,21b so angeordnet, dass keine Maschenöffnung 23 vollkommen überspannt ist, vielmehr erfolgt die Klemmung asymmetrisch über einen Knotenpunkt 28 der Bewehrung 18.

Während in den Ausführungsformen in den Figuren 12 bis 14 die beiden Klemmelemente 21a,21b gleich groß sind, kommt in der Ausführungsform gemäß Fig. 15 ein längeres Klemmelement 21a zum Einsatz, das mehrere Maschenöffnungen 23 überspannt. An der gegenüberliegenden Seite der Bewehrung 18 kommen hingegen mehrere kleine Klemmelemente 21b zum Einsatz.

Die Klemmung der Klemmelemente 21a,21b erfolgt in der Ausführungsform wie in den Figuren 12 bis 15 gezeigt über eine oder mehreren Schrauben 14, die als Anbindungselemente 17 fungiert.

Zu diesem Zweck weist das oder weisen die Klemmelemente 21a eine oder mehrere Öffnungen 22a und das Klemmelement 21b eine oder mehrere Öffnungen 22b auf, durch welche der Schraubenschaft der Schraube 14 geführt ist.

Mittels Schraubenmutter 29 erfolgt die Klemmung der Klemmelemente 21a,21b an der Bewehrung 18.

### BEZUGSZEICHENLISTE

- 1: Gebäudefassade
- 2: tragende Gebäudeaußenwand
- 3: Außenfassade
- 3a,3b,..: Fassadenplatten
- 4: Verankerungssystem
- 5: erster Trägerbauteil
- 5a: Verankerungsabschnitt des ersten Trägerbauteils
- 5b: Verbindungsabschnitt des ersten Trägerbauteils
- 6: zweiter Trägerbauteil
- 6a: Verankerungsabschnitt des zweiten Trägerbauteils
- 6b: Verbindungsabschnitt des zweiten Trägerbauteils
- 7: Verbindung zwischen erstem und zweitem Trägerbauteil
- 8: Überlappungsbereich eines Verbindungsabschnitts
- 9: Innenfläche einer Fassadenplatte
- 10: Begrenzungskanten einer Innenfläche einer Fassadenplatte
- 11: Ausrichtnase
- 12: Aufnahme
- 13a,13b: Leisten
- 14: Schraube
- 15: Distanzelement
- 16: Öffnungen
- 17: Anbindungsmittel
- 18: Bewehrung
- 19: Beton
- 20: Überstand
- 21a,21b: Klemmelemente
- 22a,22b: Öffnungen
- 23: Maschenöffnung
- 24: Betondübel
- 25: Dämmmaterial
- 26: Distanzelement
- 27: Ausnehmung in der Fassadenplatte
- 28: Knotenpunkt
- 29: Schraubenmutter
- B1: Blickrichtung 1
- B2: Blickrichtung 2

## Patentansprüche

1. Fassadenplatte (3a, 3b, ..., 3n) mit einer einbetonierten, vorzugsweise in Beton gegossenen, gitterförmigen Bewehrung (18), wobei zumindest ein an der Bewehrung (18) befestigtes Anbindungsmittel (17) vorgesehen ist, das mit einem Überstand (20) aus dem Beton ragt, und das vorzugsweise mit dem Beton vergossen ist, und wobei die Befestigung des zumindest einen Anbindungsmittels (17) an der Bewehrung (18) über plattenförmige Klemmelemente (21a,21b) erfolgt, wobei
- ein erstes Klemmelement (21a) an einer Seite der Bewehrung (18) angeordnet ist und
- ein zweites Klemmelement (21b) an einer der ersten Seite gegenüberliegenden Seite der Bewehrung (18) angeordnet ist, und wobei
- das zumindest eine Anbindungsmittel (17) in einer Richtung quer, vorzugsweise normal, zur Ebene der Bewehrung (18) verläuft,
**dadurch gekennzeichnet, dass**
die beiden Klemmelemente (21a,21b) eine Form aufweisen, welche größer ist als eine Maschenöffnung (23) der gitterförmigen Bewehrung (18),und es sich bei dem zumindest einen Anbindungsmittel (17) um eine Schraube (14) handelt, die durch eine Öffnung (22a) des ersten Klemmelements (21a), eine Maschenöffnung (23) der gitterförmigen Bewehrung (18) sowie eine Öffnung (22b) des zweiten Klemmelements (21b) geführt ist und mittels welcher die beiden Klemmelemente (21a,21b) mit der Bewehrung (18) verschraubt sind.

2. Fassadenplatte (3a, 3b, ..., 3n) nach Anspruch 1, **dadurch gekennzeichnet, dass** es sich bei der gitterförmigen Bewehrung (18) um eine Bewehrung aus Kohlenstofffasern handelt.

3. Fassadenplatte (3a,3b,...,3n) nach Anspruch 1 oder 2, **dadurch gekennzeichnet, dass** die beiden Klemmelemente (21a,21b) in befestigter Lage beidseitig der Bewehrung (18) so angeordnet sind, dass sie entweder zumindest eine Maschenöffnung (23) der Bewehrung (18) überspannen oder keine Maschenöffnung (23) vollkommen überspannen, wobei die Klemmung der beiden Klemmelemente (21a,21b) asymmetrisch über zumindest einen Knotenpunkt (28) der Bewehrung (18) erfolgt.

4. Fassadenplatte (3a,3b,...,3n) nach einem der Ansprüche 1 bis 3,
**dadurch gekennzeichnet, dass** die beiden Klemmelemente (21a,21b) jeweils gleich groß sind.

5. Fassadenplatte (3a,3b,...,3n) nach einem der Ansprüche 1 bis 3,
**dadurch gekennzeichnet, dass** das erste Klemmelement (21a) länger ist als das zweite Klemmelement (21b), wobei das erste Klemmelement (21a) vorzugsweise eine oder mehrere Öffnungen (22a) hat sowie eine Form aufweist, die mehrere Maschenöffnungen (23) der gitterförmigen Bewehrung (18) überspannt.

6. Gebäudefassade (1) mit zumindest einer Fassadenplatte (3a, 3b, ..., 3n) mit einer einbetonierten, vorzugsweise in Beton gegossenen, gitterförmigen Bewehrung (18) nach einem der Ansprüche 1 bis 5, die Gebäudefassade (1) weiterhin umfassend
- eine tragende Gebäudeaußenwand (2), vorzugsweise aus Ortbeton,
- eine in einem Abstand zur Gebäudeaußenwand (2) verlaufende, durch eine Anzahl an Fassadenplatten (3a, 3b, ..., 3n) aufgebaute Außenfassade (3),
- ein Verankerungssystem (4) zur Befestigung zumindest einer der Fassadenplatten (3a,3b,...) an der Gebäudeaußenwand (2), wobei
- das Verankerungssystem (4) einen ersten (5) und einen zweiten (6) Trägerbauteil umfasst, wobei der erste Trägerbauteil (5) einerseits mit einer Fassadenplatte (3a,3b,...) verbunden ist und andererseits mit dem zweiten Trägerbauteil (6) und der zweite Trägerbauteil (6) außerdem mit der Gebäudeaußenwand (2) verbunden ist, wobei
- die Verbindung (7) zwischen erstem und zweitem Trägerbauteil (5,6) eine relative Winkelausrichtung und Fixierung der beiden Trägerbauteile (5,6) zueinander ermöglicht, und wobei
- die Anbindung der zumindest einen Fassadenplatte (3a, 3b, ...) an das Verankerungssystem (4), insbesondere an den ersten Trägerbauteil (5), über das zumindest eine oder über mehrere jeweils mit einem Überstand (20) aus dem Beton ragende Anbindungsmittel (17) erfolgt, wobei es sich bei dem zumindest einen Anbindungsmittel (17) um eine Schraube (14) handelt.

7. Gebäudefassade nach Anspruch 6, **dadurch gekennzeichnet, dass** es sich bei der Verbindung (7) zwischen erstem und zweitem Trägerbauteil (5,6) um eine Verschraubung handelt.

8. Gebäudefassade nach einem der Ansprüche 6 oder 7, **dadurch gekennzeichnet, dass** der erste Trägerbauteil (5) einen Verankerungsabschnitt (5a) umfasst, über welchen der erste Trägerbauteil (5), mit der zumindest einen Fassadenplatte (3a) verbunden ist und der zweite Trägerbauteil (6) einen Verankerungsabschnitt (6a) umfasst, über welchen der zweite Trägerbauteil (6) mit der Gebäudeaußenwand (2) verbunden ist.

9. Gebäudefassade nach einem der Ansprüche 6 bis 8, **dadurch gekennzeichnet, dass** der erste Trägerbauteil (5) einen von dessen Verankerungsabschnitt (5a) in Richtung der Gebäudeaußenwand (2) abstehenden Verbindungsabschnitt (5b) umfasst und der zweite Trägerbauteil (6) einen von dessen Verankerungsabschnitt (6a) in Richtung der Außenfassade (3) abstehenden Verbindungsabschnitt (6b) umfasst und die beiden Verbindungsabschnitte (5b,6b) jeweils einen Überlappungsbereich (8) aufweisen, innerhalb welchem die Verbindung der beiden Trägerbauteile (5,6) erfolgt.

10. Gebäudefassade nach Anspruch 9, **dadurch gekennzeichnet, dass** im Überlappungsbereich (8) des Verbindungsabschnitts (5b) des ersten Trägerbauteils (5) und/oder des Verbindungsabschnitts (6b) des zweiten Trägerbauteils (6) jeweils mindestens ein Verbindungselement (16a,16b,16c) vorgesehen ist, insbesondere mindestens eine Öffnung vorgesehen ist, über welche die beiden Verbindungsabschnitte (5b,6b) miteinander verbunden, vorzugsweise verschraubt sind, wobei im Falle von mehreren Verbindungselementen (16a,16b,16c), diese unterschiedliche Abstände zur Außenfassade (3) aufweisen.

11. Gebäudefassade nach Anspruch 9 oder 10, **dadurch gekennzeichnet, dass** Verankerungsabschnitt (5a,6a) und Verbindungsabschnitt (5b,6b) eines jeden Trägerbauteils (5,6) plattenförmig ausgebildet sind.

12. Gebäudefassade nach einem der Ansprüche 9 bis 11, **dadurch gekennzeichnet, dass** in einer Blickrichtung (B1) normal auf eine Aufstandsebene des Gebäudes, Verankerungsabschnitt (5a,6a) und Verbindungsabschnitt (5b,6b) eines jeden Trägerbauteils (5,6) winkelig, vorzugsweise rechtwinkelig, zueinander verlaufen.

13. Gebäudefassade nach einem der Ansprüche 9 bis 12, **dadurch gekennzeichnet, dass** in einer Blickrichtung (B2) parallel zur Außenfassade (3) und im Wesentlichen parallel zu einer Aufstandsebene des Gebäudes zumindest ein Verbindungsabschnitt (5b), vorzugsweise beide Verbindungsabschnitte (5b,6b), dreieckig ausgebildet sind und der Überlappungsbereich (8) eines jeden Verbindungsabschnitts (5b,6b) durch einen Eckenabschnitt ausgebildet ist.

## Claims

1. Façade panel (3a, 3b, 3n) having a grid-shaped reinforcement (18) embedded in concrete, preferably cast in concrete, wherein at least one connecting means (17) is provided, which is attached to the reinforcement (18) and protrudes from the concrete with a projection (20), and which is preferably cast in the concrete, and wherein the attachment of the at least one connecting means (17) to the reinforcement (18) is effected via plate-shaped clamping elements (21a, 21b), wherein
- a first clamping element (21a) is arranged on one side of the reinforcement (18) and
- a second clamping element (21b) is arranged on a side of the reinforcement (18) opposite the first side, and wherein
- the at least one connecting means (17) extends in a direction transversely, preferably normally, to the plane of the reinforcement (18),
**characterized in that**
the two clamping elements (21a, 21b) have a shape which is larger than a mesh opening (23) of the grid-shaped reinforcement (18), and the at least one connecting means (17) is a screw (14) which is guided through an opening (22a) of the first clamping element (21a), a mesh opening (23) of the grid-shaped reinforcement (18) and an opening (22b) of the second clamping element (21b), and by means of which the two clamping elements (21a, 21b) are screwed to the reinforcement (18).

2. Façade panel (3a, 3b, ..., 3n) according to claim 1, **characterized in that** the grid-shaped reinforcement (18) is a reinforcement made of carbon fibers.

3. Façade panel (3a, 3b, ..., 3n) according to claim 1 or 2, **characterized in that** the two clamping elements (21a, 21b) are arranged in a fixed position on both sides of the reinforcement (18) in such a way that they either span at least one mesh opening (23) of the reinforcement (18) or do not completely span any mesh opening (23), wherein the clamping of the two clamping elements (21a, 21b) is performed asymmetrically over at least one node (28) of the reinforcement (18).

4. Façade panel (3a, 3b, ..., 3n) according to one of claims 1 to 3,
**characterized in that** the two clamping elements (21a, 21b) are each of equal size.

5. Façade panel (3a, 3b, ..., 3n) according to one of claims 1 to 3,
**characterized in that** the first clamping element (21a) is longer than the second clamping element (21b), wherein the first clamping element (21a) preferably has one or more openings (22a) and a shape that spans several mesh openings (23) of the grid-shaped reinforcement (18).

6. Building façade (1) having at least one façade panel (3a, 3b, ..., 3n) with a grid-shaped reinforcement (18) embedded in concrete, preferably cast in concrete, according to one of claims 1 to 5, the building façade (1) further comprising
- a load-bearing building exterior wall (2), preferably made of in-situ concrete,
- an exterior façade (3) extending at a distance from the building exterior wall (2) of the building and constructed from a number of façade panels (3a, 3b, ..., 3n),
- an anchoring system (4) for fastening at least one of the façade panels (3a, 3b, ...) to the building exterior wall (2), wherein
- the anchoring system (4) comprises a first (5) and a second (6) support component, wherein the first support component (5) is connected on the one hand to a façade panel (3a, 3b, ...) and on the other hand to the second support component (6), and the second support component (6) is also connected to the building exterior wall (2), wherein
- the connection (7) between the first and second support components (5, 6) enables relative angular alignment and fixation of the two support components (5, 6) with respect to each other, and wherein
- the connection of the at least one façade panel (3a, 3b, ...) to the anchoring system (4), in particular to the first support component (5), is effected via the at least one or via several connecting means (17) each projecting from the concrete with a projection (20), wherein the at least one connecting means (17) is a screw (14).

7. Building façade according to claim 6, **characterized in that** the connection (7) between the first and second support components (5, 6) is a screw connection.

8. Building façade according to one of claims 6 or 7, **characterized in that** the first support component (5) comprises an anchoring section (5a) via which the first support component (5) is connected to the at least one façade panel (3a), and the second support component (6) comprises an anchoring section (6a) via which the second support component (6) is connected to the building exterior wall (2).

9. Building façade according to one of claims 6 to 8, **characterized in that** the first support component (5) comprises a connecting section (5b) projecting from its anchoring section (5a) in the direction of the building exterior wall (2), and the second support component (6) comprises a connecting section (6b) projecting from its anchoring section (6a) in the direction of the exterior façade (3), and the two connecting sections (5b, 6b) each have an overlap area (8) within which the two support components (5, 6) are connected.

10. Building façade according to claim 9, **characterized in that** at least one connecting element (16a, 16b) is provided in each case in the overlap area (8) of the connecting section (5b) of the first support component (5) and/or the connecting section (6b) of the second support component (6), and in particular at least one opening is provided, through which the two connecting sections (5b, 6b) are connected to each other, preferably screwed together, wherein in the case of several connecting elements (16a, 16b, 16c), these have different distances to the outer façade (3).

11. Building façade according to claim 9 or 10, **characterized in that** the anchoring section (5a, 6a) and connecting section (5b, 6b) of each support component (5, 6) are of plate-shaped design.

12. Building façade according to one of claims 9 to 11, **characterized in that,** in a viewing direction (B1) normal to a contact plane of the building, the anchoring section (5a, 6a) and connecting section (5b, 6b) of each support component (5, 6) extend at an angle, preferably at right angles, to each other.

13. Building façade according to one of claims 9 to 12, **characterized in that,** in a viewing direction (B2) parallel to the outer façade (3) and substantially parallel to a contact plane of the building, at least one connecting section (5b), preferably both connecting sections (5b, 6b), are triangular in shape and the overlap area (8) of each connecting section (5b, 6b) is formed by a corner section.

## Revendications

1. Panneau de façade (3a, 3b, ..., 3n) avec une armature grillagée (18) bétonnée, de préférence coulée dans le béton, dans lequel est prévu au moins un moyen de liaison (17) fixé à l'armature (18) qui dépasse du béton en saillie (20) et qui est de préférence enrobé avec le béton, et dans lequel la fixation de l'au moins un moyen de liaison (17) à l'armature (18) est assurée par des éléments de serrage (21a, 21b) en forme de plaque,
- un premier élément de serrage (21a) étant disposé sur un côté de l'armature (18) et
- un deuxième élément de serrage (21b) étant disposé sur un côté de l'armature (18) opposé au premier côté, et
- l'au moins un moyen de liaison (17) s'étendant transversalement, de préférence perpendiculairement, par rapport au plan de l'armature (18),
**caractérisé en ce que** les deux éléments de serrage (21a, 21b) ont une forme plus grande qu'une ouverture de maille (23) de l'armature grillagée (18) et l'au moins un moyen de liaison (17) est une vis (14) qui est passée à travers une ouverture (22a) du premier élément de serrage (21a), une ouverture de maille (23) de l'armature grillagée (18) et une ouverture (22b) du deuxième élément de serrage (21b) et au moyen de laquelle les deux éléments de serrage (21a, 21b) sont vissés avec l'armature (18).

2. Panneau de façade (3a, 3b, ..., 3n) selon la revendication 1, **caractérisé en ce que** l'armature grillagée (18) est une armature faite de fibres de carbone.

3. Panneau de façade (3a, 3b, ..., 3n) selon la revendication 1 ou 2, **caractérisé en ce que** les deux éléments de serrage (21a, 21b) sont disposés, dans la position fixée, de part et d'autre de l'armature (18) de telle manière que soit ils couvrent au moins une ouverture de maille (23) de l'armature (18), soit ils ne couvrent complètement aucune ouverture de maille (23), le serrage des deux éléments de serrage (21a, 21b) étant réalisé de façon asymétrique sur au moins un nœud (28) de l'armature (18).

4. Panneaux de façade (3a, 3b, ..., 3n) selon l'une des revendications 1 à 3, **caractérisé en ce que** les deux éléments de serrage (21a, 21b) sont de mêmes dimensions.

5. Panneaux de façade (3a, 3b, ..., 3n) selon l'une des revendications 1 à 3, **caractérisé en ce que** le premier élément de serrage (21a) est plus long que le deuxième élément de serrage (21b), le premier élément de serrage (21a) ayant de préférence une ou plusieurs ouvertures (22a) et présentant une forme qui couvre plusieurs ouvertures de maille (23) de l'armature grillagée (18).

6. Façade de bâtiment (1) avec au moins un panneau de façade (3a, 3b, ..., 3n) avec une armature grillagée (18) bétonnée, de préférence coulée dans le béton, selon l'une des revendications 1 à 5, laquelle façade de bâtiment (1) comprend en outre
- une paroi extérieure de bâtiment (2) coulée en place, de préférence en béton coulé en place ;
- une façade extérieure (3) qui s'étend à distance de la paroi extérieure de bâtiment (2), constituée par un certain nombre de panneaux de façade (3a, 3b, ..., 3n) ;
- un système d'ancrage (4) pour la fixation d'au moins un des panneaux de façade (3a, 3b, ...) sur la paroi extérieure de bâtiment (2) ;
- le système d'ancrage (4) comprenant un premier élément portant (5) et un deuxième (6), le premier élément portant (5) étant relié, d'une part, à un panneau de façade (3a, 3b, ...,) et, d'autre part, au deuxième élément portant (6) et le deuxième élément portant (6) étant relié en outre à la paroi extérieure de bâtiment (2),
- la liaison (7) entre le premier élément portant et le deuxième (5, 6) permettant une orientation angulaire relative et la fixation des deux éléments portants (5, 6) l'un par rapport à l'autre, et
- la liaison de l'au moins un panneau de façade (3a, 3b, ...) sur le système d'ancrage (4), en particulier sur le premier élément de façade (5), étant assurée par l'intermédiaire de l'au moins un ou de plusieurs moyens de liaison (17) dépassant chacun du béton en saillie (20), l'au moins un moyen de liaison (17) étant une vis (14).

7. Façade de bâtiment selon la revendication 6, **caractérisé en ce que** la liaison (7) entre le premier élément de liaison et le deuxième (5, 6) est un vissage.

8. Façade de bâtiment selon l'une des revendications 6 ou 7, **caractérisé en ce que** le premier élément portant (5) comprend une section d'ancrage (5a), par laquelle le premier élément portant (5) est relié à l'au moins un panneau de façade (3a), et le deuxième élément portant (6) comprend une section d'ancrage (6a), par laquelle le deuxième élément portant (6) est relié à la paroi extérieure de bâtiment (2).

9. Façade de bâtiment selon l'une des revendications 6 bis 8, **caractérisé en ce que** le premier élément portant (5) comprend une section de liaison (5b) qui s'écarte de sa section d'ancrage (5a) en direction de la paroi extérieure de bâtiment (2) et le deuxième élément portant (6) comprend une section de liaison (6b) qui s'écarte de sa section d'ancrage (6a) en direction de la façade extérieure (3) et les deux sections de liaison (5b, 6b) présentent chacune une zone de chevauchement (8) dans laquelle est réalisée la liaison des deux éléments portants (5, 6).

10. Façade de bâtiment selon la revendication 9, **caractérisé en ce qu'**est prévu dans la zone de chevauchement (8) de la section de liaison (5b) du premier élément de façade (5) et/ou de la section de liaison (6b) du deuxième élément de façade (6) au moins un élément de liaison (16a, 16b, 16c), en particulier au moins une ouverture, par l'intermédiaire de laquelle les deux sections de liaison (5b, 6b) sont reliées l'une à l'autre, de préférence vissées, les éléments de liaison (16a, 16b, 16c) présentant, lorsqu'il y en a plusieurs, des écarts différents par rapport à la façade extérieure (3).

11. Façade de bâtiment selon la revendication 9 ou 10, **caractérisé en ce que** la section d'ancrage (5a, 6a) et la section de liaison (5b, 6b) de chaque élément portant (5, 6) sont en forme de plaque.

12. Façade de bâtiment selon l'une des revendications 9 à 11, **caractérisé en ce que**, vues dans un sens du regard (B1) perpendiculaire au plan d'appui du bâtiment, la section d'ancrage (5a, 6a) et la section de liaison (5b, 6b) de chaque élément portant (5, 6) forment un angle, de préférence un angle droit, l'une avec l'autre.

13. Façade de bâtiment selon l'une des revendications 9 à 12, **caractérisée en ce que**, vues dans un sens du regard (B2) parallèle à la façade extérieure (3) et sensiblement parallèle à un plan d'appui du bâtiment, au moins une section de liaison (5b), de préférence les deux sections de liaison (5b, 6b), sont de forme triangulaire et la zone de chevauchement (8) de chaque section de liaison (5b, 6b) est formée par une section en angle.
